# EUROPÄISCHE PATENTSCHRIFT

(11) **EP 0 144 515 B1**
(45) Veröffentlichungstag und Bekanntmachung des Hinweises auf die Patenterteilung: **07.01.1988**
(21) Anmeldenummer: 84109102.8
(22) Anmeldetag: 01.08.1984
(51) Int. Cl.: A44B 17/00

(54) **Druckknopfverbindung an Trägerbahnen, insbesondere Kleidungstücken**
Snap fastener attachment at a supporting material, especially a piece of clothing
Fixation d'un bouton-pression à une bande support, en particulier à un vêtement

(30) Priorität: 07.10.1983 DE 3336550
(43) Veröffentlichungstag der Anmeldung: 19.06.1985
(73) Patentinhaber: William Prym GmbH & Co. KG, 52224 Stolberg (DE)
(72) Erfinder: Nysten, Bernhard, Dipl.-Ing., D-5100 Aachen (DE); Schröder, Erich, D-5180 Eschweiler (DE)
(74) Vertreter: Mentzel, Norbert, Dipl.-Phys.

(56) Entgegenhaltungen:
- DE-A- 1 760 185
- DE-B- 1 204 441
- DE-B- 1 262 059
- FR-A- 2 072 374
- GB-A- 659 336
- GB-A- 891 385
- US-A- 1 543 076
- US-A- 2 312 441
- US-A- 2 519 316
- US-A- 2 635 316

## Beschreibung

Die Erfindung richtet sich auf eine Druckknopfverbindung der im Oberbegriff des Anspruches 1 genannten Art. Bei der bekannten Druckknopfverbindung (US-A-2312441) wird ein metallischer Druckknopfteil mit seinem Flansch um einen Ring gebördelt, der an seinem Innenrand umbiegbare Zinken aufweist und dadurch eine vorgefertigte Baueinheit bildet, die bereit ist, über ihre Zinken an einer Trägerbahn befestigt zu werden, indem die die Trägerbahn durchstechenden Zinken in einem als Platte ausgebildeten Gegenhalteglied auf der gegenüberliegenden Seite der Trägerbahn in einem ringförmigen Kanal einzufahren und dort an ihren Enden umgebogen zu werden. Dieser Druckknopfteil besteht aus einem konischen, steifen Trichter, von dem zylindrische Wände abgehen und an ihren Enden als matrizenförmige Kuppelflächen fungierende Lippen aufweisen. Beim Ein- und Auskuppeln des zugehörigen komplementären, patrizenförmigen Kuppelflächen aufweisenden Druckknopfteils verbiegen sich die zylindrischen Wände an ihrer Ansatzstelle, während der konische Trichter starr bleibt. Deshalb sind zum Kuppeln und Entkuppeln im wesentlichen die gleichen Kräfte erforderlich, was für manche Anwendungszwecke unerwünscht ist. Im Befestigungszustand an der Trägerbahn wirkt der Druckknopfteil störend und beeinträchtigt das gute Aussehen der Druckknopfverbindung.

Der Erfindung liegt die Aufgabe zugrunde, eine preiswerte Druckknopfverbindung mit einem matrizenförmigen Kuppelflächen aufweisenden Druckknopfteil entsprechend dem Oberbegriff des Anspruches 1 zu entwickeln, der einerseits leicht herstellbar ist, sich der Trägerbahn gut anpasst und andererseits ideale Schliesseigenschaften beim Ein- und Auskuppeln des zugehörigen komplementären Druckknopfteils mit patrizenförmigen Kuppelflächen aufweist. Dies wird erfindungsgemäss durch die im Kennzeichen des Anspruches 1 angeführten Massnahmen erreicht, denen folgende Bedeutung zukommt:

Durch die Becherform des erfindungsgemässen Kunststoffplättchens entstehen die matrizenförmigen Kuppelflächen einfach durch das zentrale Loch und die Schlitze im Becherboden, ohne dass es aufwendiger Verformungen bedarf. Die Becherseitenwand dagegen schafft die Baueinheit mit einem Befestigungsteil, indem der Flansch um den ebenen Ring herumgebördelt wird. Damit ist die erfindungsgemässe Baueinheit einfach und preiswert herzustellen. Dennoch kommt es zwischen der besonderen Befestigung in dieser Baueinheit einerseits und den matrizenförmigen Kuppelflächen andererseits zu einer Wechselwirkung. Wird ein Druckknopf mit patrizenförmigen Kuppelflächen eingekuppelt, so stützt sich der Becherboden an der Innenkante des ebenen Rings vom Befestigungsteil ab, weshalb dann für die Verformung des Bodenbereichs nur verhältnismässig kurze Radien zwischen der Ringinnenkante und dem Durchbruch der matrizenförmigen Kuppelflächen vorliegen. Für die Verformungsarbeit ist daher eine verhältnismässig hohe Kraft aufzuwenden. Umgekehrt, beim Entkuppeln, kann der Becherboden bis zur Aussenkante des ebenen Rings nachgeben, weshalb jetzt für die Verformung wesentlich grössere Radiallängen zur Verfügung stehen. Deshalb ist zum Entkuppeln nur noch eine geringe Kraft erforderlich. Es ergeben sich somit aus der Becherform unterschiedliche Schliesskräfte beim Ein- und Auskuppeln der komplementären Druckknopfteile, die patrizenförmige Kuppelflächen aufweisen, mit der erfindungsgemässen Baueinheit.

Im montierten Zustand der Baueinheit liegt einfach ein Ring als Matrizen-Druckknopfteil auf der Trägerbahn vor. Dabei können auch im ebenen Becherboden Profilierungen nach Anspruch 2 vorgesehen sein. Rückseitig genügt es, als Gegenhalteglied, gemäss Anspruch 3, einen metallischen Ringkörper zu verwenden. Eine Anpassung an den Druckknopfteil ist leicht möglich, wenn man schauseitig über den Ringkörper, gemäss Anspruch 4, eine Kunststoffkappe anordnet.

Das gute Aussehen der erfindungsgemässen Baueinheit an der Trägerbahn wird insbesondere dann gefördert, wenn gemäss Anspruch 5 transparenter Kunststoff für das den Becher bildende Plättchen verwendet wird, weil dann, nach der Anbringung, die Trägerbahn durch den Werkstoff hindurch scheint und von selbst eine optische Anpassung bringt. Alternativ kann man aber auch, wie Anspruch 6 vorschlägt, das Kunststoffplättchen einfärben, wie es die vorgegebene Farbe der Trägerbahn vorschreibt. In gleicher Weise verwendet man einen einfärbbaren Kunststoff für die den Ringkörper schauseitig überdeckende Kappe.

Eine Alternative ergibt sich, wenn man das Kunststoffplättchen für den Becher, gemäss Anspruch 7, durch Bedrucken einer transparenten Folie gewinnt. Damit ist eine individuelle farbliche Gestaltung möglich, wobei der transparente Werkstoff der Folie die rückseitigen Druckfarben zugleich schützt.

In den Zeichnungen ist die Erfindung in einem Ausführungsbeispiel dargestellt. Es zeigen:
Fig. einen Radialschnitt durch einen als Druckknopfmatrize ausgebildeten Druckknopfteil vor dessen Vereinigung mit einem Befestigungsteil,
Fig. einen Radialschnitt durch einen zugehörigen Befestigungsteil, nämlich einen Zackenring,
Fig. einen Radialschnitt durch die beiden vereinigten Bestandteile von Fig.1 und 2 in einer Baueinheit vor ihrer Montage an einer Trägerbahn,
Fig.4 einen Radialschnitt durch einen auf der gegenüberliegenden Seite der Trägerbahn anzuordnenden, als Gegenhalteglied dienenden Ringkörper,
Fig.5 die Unteransicht auf die Baueinheit von Fig.3, wobei die Schnittlinie 111-111 wie in Fig.3 eingezeichnet ist, und
Fig.6 einen Radialschnitt durch einen mit der Baueinheit von Fig. 3 alternativ zusammenwirkenden Ringkörper, der mit einer ergänzenden Kunststoffkappe ausgerüstet ist.

Gemäss Fig.1 besteht der Druckknopfteil 11" aus einem Kunststoffplättchen 46 vorgegebener Plättchenstärke 47, das aus einer Kunststoffbahn ausgeschnitten und zu einem Becher 50 mit U-förmigem Profil im Radialschnitt ausgeformt wird. Im Becherboden 51 werden matrizenförmige Kuppelflächen 15" ausgebildet, die aus einem zentralen Durchbruch 16" und davon kreuzförmig abgehendem Radialschlitz 18" bestehen. Wegen ihrer Ausformung aus einer Bahn ist die Plättchenstärke 47 im wesentlichen überall gleich, doch ist im Bereich der Kuppelflächen 15" eine Profilbiegung 52 vorgesehen. Das Kunststoffplättchen 46 könnte aus transparentem Kunststoff gebildet sein.

Mit dem Becher 50 von Fig. wird ein Befestigungsteil gemäss Fig. 2 vormontiert, der im vorliegenden Fall aus einem metallischen Zackenring 12" besteht, der aufgebaut ist aus einem ebenen Ring 48, an dessen Innenrand Zinken 24" angeordnet sind. Der Ring 48 hat einen Aussenumfang, welcher in die Öffnungsweite 53 des Bechers 50 von Fig. hineinpasst. Das wird für die Erstellung einer Baueinheit 10" gemäss Fig. 3 genutzt.

Nachdem der Zackenring 12" mit seinem ebenen Ring 48 in das Becherinnere 55 eingeführt und an der Innenfläche des Becherbodens 51 angelangt ist, werden die Seitenwände 54 des Bechers umgebogen, so dass sie die äussere Umfangskante 57 des flanschartigen Ringes 48 umgreifen. Damit ist die Baueinheit 10" fertiggestellt, die im Schnitt in Fig.3 und in der Unteransicht in Fig.5 gezeigt ist.

Die Montage der Druckknopfverbindung vollzieht sich in der Weise, dass die Baueinheit 10" von der Schauseite 33 der in Fig.3 angedeuteten Trägerbahn 32 aus hindurchgeführt wird. Die zugeschärften Zinkenenden bahnen sich ihren Weg durch die Trägerbahn 32 und stossen auf der Trägerrückseite 34 wieder aus. Diese treffen auf ein Gegenhalteglied, das hier als metallischer Ringkörper 35 gestaltet ist. Der Ringkörper 35 besitzt aufgrund der Profilgebung eine Ringkammer 36, die an einem zentralen Innenflansch 47 einen Ringspalt 38 entstehen lässt. Der Ringspalt 38 hat einen der Ringanordnung der Zinken 24" der Baueinheit 10" angepassten Durchmesser. Im Montagefall treten folglich die durch die Trägerbahn 32 geführten Zinkenenden 25 in den Ringspalt 38 und treffen auf eine geneigt verlaufende Innenwand 39 in der Ringkammer 36, wo sie umgebogen und eingerollt werden und dadurch eine feste Verbindung mit dem Ringkörper 35 erzeugen. Damit ist die Druckknopfverbindung zwischen der Baueinheit 10" und dem Ringkörper 35 an der Trägerbahn 32 hergestellt.

In Fig.6 ist ein demgegenüber abgewandeltes Gegenhalteglied 35' gezeigt, das aber auch von dem Ringkörper 35 gemäss Fig.4 ausgeht. Über der Schauseite des Ringkörpers 35 ist eine Kunststoffkappe 44 herumgelegt, die ihrerseits aus dem gleichen Kunststoffplättchen wie der Becher für die Baueinheit 10" von Fig.3 erzeugt ist. Beide Kunststoffe haben die gleiche Farbe. Die Schauseite des Gegenhalteglieds 35' und die Baueinheit 10" haben daher übereinstimmendes Aussehen. Nach der Verbindung sind der Zackenring 12" und seine Zinken 24" unsichtbar.

Es besteht die Möglichkeit, das Kunststoffplättchen 46 für den Druckknopfteil 11" bzw. die Kunststoffkappe 44 aus einer transparenten Folienbahn auszubilden, die z. B. aus Polycarbonat besteht. Diese transparente Folie wird rückseitig bedruckt, in Becher- bzw. Kappenform ausgeformt und ausgeschnitten. Der Druck erfolgt auf der in Fig. 1 und 6 angedeuteten Innenfläche 49. Diese Bedruckung scheint zur Schauseite des Objekts durch den Folienwerkstoff hindurch. Die Bedruckung ist dadurch kratzfest abgeschirmt.

## Patentansprüche

1. Druckknopfverbindung eines matrizenförmige Kuppelflächen (15") aufweisenden Druckknopfteils (11") an einer Trägerbahn (32), insbesondere an einem Kleidungsstück, mit einer auf der einen Trägerbahnseite (33) angeordneten, vorgefertigten Baueinheit (10"), bestehend einerseits aus einem metallischen Befestigungsteil (12"), wie einem Zackenring, mit an einem ebenen Ring (48) sitzenden, verformbaren Halteelement (24"), wie umbiegbaren Zinken, und andererseits aus einem Druckknopfteil (12") mit einem auf der Trägerbahn (32) aufliegenden Flansch, der die äussere Umfangskante (57) des Rings (48) vom Befestigungsteil (12") umgreift, und mit einem auf der gegenüberliegenden Trägerbahnseite (34) angeordneten Gegenhalteglied (35; 35'), das die durch die Trägerbahn (32) hindurchtretenden Enden der Halteelemente (24") der Baueinheit (10") in einem verformten, insbesondere umgebogenen Zustand festhält, dadurch gekennzeichnet, dass ein Kunststoffplättchen (46) in Form eines Bechers (50) mit U-förmigem Radialprofil den Druckknopfteil (11") bildet, dessen Becherseitenwand (54) um den ebenen Ring (48) des Befestigungsteils (12") herumbördelbar ist und dadurch den Flansch des Druckknopfteils (11") erzeugt, während der Becherboden (51) mit Schlitzen (18") und einem Druchbruch (16") versehen ist und dadurch die matrizenförmigen Kuppelflächen (15") bildet.

2. Druckknopfverbindung nach Anspruch 1, dadurch gekennzeichnet, dass der im wesentlichen ebene Becherboden (51) mit Profilierungen (52) versehen ist.

3. Druckknopfverbindung nach Anspruch 1 oder 2 mit einem eine Ringkammer (36) zur Aufnahme und zum Umbiegen der Zinkenenden eines als Befestigungsteil verwendeten Zackenrings (12) dienenden Gegenhalteglied (35; 35') dadurch gekennzeichnet, dass die Ringkammer (36) von einem metallischen Ringkörper (35) gebildet ist.

4. Druckknopfverbindung nach Anspruch 3, dadurch gekennzeichnet, dass der Ringkörper (35) schauseitig mit einer Kappe (44) versehen ist.

5. Druckknopfverbindung nach einem oder mehreren der Ansprüche 1 bis 4, dadurch gekennzeichnet, dass der Druckknopfteil (11") aus transparentem Kunststoff besteht, durch welchen die Trägerbahn (32, 33) hindurchscheint.

6. Druckknopfverbindung nach einem oder mehreren der Ansprüche 1 bis 4, dadurch gekennzeichnet, dass der Druckknopfteil (11") und/oder die Kappe (44) am Ringkörper (35) aus einem einfärbbaren Kunststoff besteht.

7. Druckknopfverbindung nach einem oder mehreren der Ansprüche 1 bis 6, dadurch gekennzeichnet, dass das Kunststoffplättchen (46) für den Druckknopfteil (11") bzw. für die Ringkörperplatte (44) aus einer thermoplastischen Kunststoffbahn ausgeschnitten ist.

8. Druckknopfverbindung nach Anspruch 7, dadurch gekennzeichnet, dass die Kunststoffbahn aus einer transparenten Folie besteht, die rückseitig, vor der Ausformung des Druckknopfteils (11") bzw. der Kunststoffkappe (44) ein- oder mehrfarbig bedruckt ist.

## Claims

1. Press fastener connection of a press fastener member (11") having female coupling surfaces (15") to a carrier web (32), in particular an article of clothing, having a prefabricated structural unit (10") which is arranged on one side (33) of the carrier web, comprising on the one hand a metal fixing member (12") such as a toothed ring, with deformable holding elements (24") which are carried on a flat ring (48), such as prongs which can be bent over, and on the other hand a press fastener member (12") with a flange which lies on the carrier web (32) and which engages around the outer peripheral edge (57) of the ring (48) of the fixing member (12"), and a co-operating holding member (35; 35') which is arranged on the opposite side (34) of the carrier web and which retains the ends, which pass through the carrier web (32), of the holding elements (24") of the structural unit (10") in a deformed and in particular a bent-over condition, characterised in that a plastics plate (46) in the form of a cup (50) with a U-shaped radial profile forms the press fastener member (11") whose cup side wall (54) can be flanged over around the flat ring (48) of the fixing member (12") and thereby produces the flange of the press fastener member (11"), while the cup bottom (51) is provided with slots (18") and an opening (16") and thereby forms the female coupling surfaces (15").

2. A press fastener connection according to claim 1 characterised in that the substantially flat cup bottom (51) is provided with profiling means (52).

3. A press fastener connection according to claim 1 or claim 2 having a co-operating holding member (35; 35') serving an annular chamber (36) to accommodate and bend over the ends of the prongs of a toothed ring (12) used as the fixing member, characterised in that the annular chamber (36) is formed by a metal annular body (35).

4. A press fastener connection according to claim 3 characterised in that the annular body (35) is provided with a cap on its visible side (44).

5. A press fastener connection according to one or more of claims 1 to 4 characterised in that the press fastener member (11") comprises transparent material through which the carrier web (32, 33) appears.

6. A press fastener connection according to one or more of claims 1 to 4 characterised in that the press fastener member (11") and/or the cap (44) on the annular body (35) comprises a plastics material which can be coloured.

7. A press fastener connection according to one or more of claims 1 to 6 characterised in that the plastics plate (46) for the press fastener member (11") or for the annular body plate (44) is cut from a web thermoplastic material.

8. A press fastener connection according to claim 7 characterised in that the plastics web comprises a transparent foil which is printed in one or more colours on the rear side thereof prior to the press fastener member (11") or the plastics cap (44) being formed therefrom.

## Revendications

1. Fixation, pour bouton-pression, d'un élément de bouton-pression (11") comportant des surfaces galbées (15") en forme de coupelle sur une bande de support (32), notamment sur un vêtement, cette fixation comportant un ensemble pré- assemblé (10") disposé sur l'une (33) des faces de la bande de support et constitué, d'une part, d'une pièce métallique de fixation (12"), telle qu'un anneau à pointes, comportant des parties de retenue (24") déformables et formées sur un anneau plan (48), telles que des pointes à recourber et, d'autre part, d'un élément de bouton-pression (11") comportant un rebord qui s'appuie sur la bande de support (32) et entoure le bord périphérique extérieur (57) de l'anneau (48) de la pièce de fixation (12"), ladite fixation comportant un organe de contre-appui (35; 35') qui est disposé sur la face opposée (34) de la bande de support et maintient dans un état déformé, notamment recourbé, les extrémités, qui traversent la bande de support (32), des parties de retenue (24") de l'ensemble (10"), caractérisée en ce qu'une plaquette de matière plastique (46), en forme de cuvette (50) à section diamétrale en U, constitue l'élément de bouton-pression (11"), dont la paroi latérale (54) en forme de cuvette est agencée de façon à pouvoir être sertie autour de l'anneau plat (48) de la pièce de fixation (12") pour former alors le rebord de l'élément de bouton-pression (11"), tandis que le fond (51) de la cuvette est muni de fentes (18") et d'un trou (16") pour constituer ainsi les surfaces galbées (15") en forme de coupelle.

2. Fixation pour bouton-pression selon la revendication 1, caractérisée en ce que le fond (51), plat dans l'ensemble, de la cuvette est muni de parties profilées (52).

3. Fixation pour bouton-pression selon la revendication 1 ou 2, comportant un organe de contre- appui (35; 35") offrant une chambre annulaire (36) destinée à recevoir et à recourber les extrémités des pointes d'un anneau à pointes (12") utilisé comme pièce de fixation, caractérisée en ce que la chambre annulaire (36) est formée par un corps métallique annulaire (35).

4. Fixation pour bouton-pression selon la revendication 3, caractérisée en ce que, du côté visible, le corps annulaire (35) est muni d'un chapeau (44).

5. Fixation pour bouton-pression selon l'une ou plusieurs des revendications 1 à 4, caractérisée en ce que l'élément de bouton-pression (11") est formé d'une matière plastique transparente à travers laquelle on aperçoit la bande de support (32, 33).

6. Fixation pour bouton-pression selon l'une ou plusieurs des revendications 1 à 4, caractérisée en ce que l'élément de bouton-pression (11") et/ou le chapeau (44) prévu sur le corps annulaire (35) sont formés d'une matière plastique susceptible d'être colorée.

7. Fixation pour bouton-pression selon l'une ou plusieurs des revendications 1 à 6, caractérisée en ce que la plaquette de matière plastique (46) prévu pour l'élément de bouton-pression (11") ou pour le chapeau (44) du corps annulaire est découpée dans une feuille de matière thermoplastique.

8. Fixation pour bouton-pression selon la revendication 7, caractérisée en ce que la feuille de matière plastique est constituée par une feuille transparente qui, sur sa face arrière, est imprimée en une ou plusieurs couleurs avant la mise en forme de l'élément de bouton-pression (11") ou du chapeau en matière plastique (44).
